# EUROPÄISCHE PATENTSCHRIFT

(11) **EP 1 419 342 B1**
(45) Veröffentlichungstag und Bekanntmachung des Hinweises auf die Patenterteilung: **26.09.2007**
(21) Anmeldenummer: 02701465.3
(22) Anmeldetag: 28.01.2002
(51) Int. Cl.: F21L 4/00, H01H 3/12

(54) **DRUCKKNOPFANORDNUNG FÜR EINE TASCHENLAMPE**
PUSH-BUTTON ARRANGEMENT FOR AN ELECTRIC TORCH
ENSEMBLE BOUTON POUSSOIR POUR LAMPE DE POCHE

(30) Priorität: 20.08.2001 DE 10139377
(43) Veröffentlichungstag der Anmeldung: 19.05.2004
(73) Patentinhaber: Creative Technology Hong Kong Ltd, Sheung Shui, N.T., Hong Kong (CN)
(72) Erfinder: YANG, Man, Ho, Sheung Shui, N.T., Hong Kong (CN)
(74) Vertreter: Schaeffer, Michael
(86) Internationale Anmeldenummer: PCT/IB2002/000236
(87) Internationale Veröffentlichungsnummer: WO 2003/016779

(56) Entgegenhaltungen:
- WO-A-98/11577
- CN-A- 1 175 784
- CN-U- 86 207 098
- CN-Y- 2 255 544
- TW-Y- 416 512
- US-A- 4 152 564
- US-A- 4 827 385
- US-A- 4 956 755
- US-A- 5 043 854

## Beschreibung

Die Erfindung betrifft eine Druckknopfanordnung, insbesondere für Taschenlampen.

Druckknopfanordnungen insbesondere für Taschenlampen sind gemäß dem Stand der Technik bekannt. Bei den bekannten Taschenlampen wird eine elastische verformbare Haube in eine Gehäuseöffnung eingesetzt. Gehäuseinnenseitig befindet sich ein Druckschaltelement mit einem Druckknopf und der Druckknopf ist von außerhalb des Taschenlampengehäuses über die Haube betätigbar. Nachteilig an den Druckknopfanordnungen gemäß dem Stand der Technik ist, daß die Druckknöpfe als Einzelteile ausgebildet sind und nachdem sie in die Gehäuseöffnung eingesetzt sind, leicht wieder aus der Gehäuseöffnung entfernt werden können.

Eine solche Anordnung ist aus dem Dokument WO-98/11577 bekannt.

Aufgabe der vorliegenden Erfindung ist es, die bekannten Druckknopfanordnungen zu verbessern.

Die Aufgabe wird durch eine Druckknopfanordnung mit einem Gehäuse, mit einer Gehäuseöffnung, einem Druckschaltelement, mit einem aus der Gehäuseöffnung zeigenden Druckknopf, einer elastisch verformbaren Haube mit einem die Gehäuseöffnung hintergreifenden Haubenrand und einer zylindrischen Innenwandung, einem Einsetzring, mit einem Einsetzringhöhe und einer Ringaußenwandung, die an die Haubeninnenwandung anschmiegbar ist und der vollständig in der Haube zwischen der Haubeninnenwandung und dem Druckknopf aufnehmbar ist und dessen Druckmesser entlang des Einsetzringhöhe abschnittsweise elastisch veränderbar ist, gelöst.

Die erfindungsgemäße Druckknopfanordnung weist einen Einsetzring auf, der derart in die Haube einführbar ist, daß die Ringaußenwandung sich an die Haubeninnenwandung anschmiegt. Grundsätzlich ist auch ein nur punktuelles Berühren zwischen Ringaußenwandung und Haubeninnenwandung denkbar. Der Durchmesser des Einsetzringes ist abschnittsweise elastisch veränderbar. Der erfindungsgemäße Einsetzring erschwert ein Herausnehmen der elastisch verformbaren Haube aus der Gehäuseöffnung deutlich. Beim Versuch der Herausnahme der Haube aus der Gehäuseöffnung wird diese an ihrem aus dem Gehäuse herausragenden Teil gegriffen und zusammengedrückt. Der elastisch veränderbare Einsetzring gibt dem auf die Haube ausgeübten Druck nach und verändert seinen Durchmesser abschnittsweise.

Vorzugsweise weist der Einsetzring einen haubenseitigen Rand und einen haubenöffnungsseitigen Rand auf und vom haubenseitigen Rand und haubenöffnungsseitgen Rand ausgehende Aussparungen auf.

Bei dieser bevorzugten Ausführungsform ist der Einsetzring vorzugsweise einstückig aus elastischem Kunststoff ausgebildet. Die Aussparungen ermöglichen eine abschnittsweise elastische Veränderung des Durchmessers des Einsetzringes entlang seiner Ringhöhe. Durch Zusammendrücken des haubenseitigen Randes und der damit verbundenen Durchmesserverringerung des Einsetzringes in diesem Abschnitt kann sich der Durchmesser des haubenöffnungsseitigen Randes automatisch vergrößern.

Günstigenfalls gehen die Aussparungen abwechselnd vom haubenseitigen und haubenöffnungsseitigen Rand in Richtung des jeweils anderen Randes ab.

Diese besonders zweckmäßige Ausführungsform des Einsetzringes ermöglicht ebenfalls eine abschnittsweise Veränderung des Durchmessers des Einsetzringes und hat besonders den Effekt, daß eine Verringerung des Durchmessers des haubenseitigen Randes zu einer Vergrößerung des Durchmessers des haubenöffnungsseitigen Randes führen kann. Der Einsetzring erzeugt somit bei der Herausnahme der elastisch verformbaren Haube aus der Gehäuseöffnung durch Vergrößerung des Durchmessers des haubenöffnungsseitigen Randes eine Klemmwirkung zwischen Gehäuseöffnung und haubenöffnungsseitigem Rand und klemmt die Haube fest. Dieses erschwert das Herausnehmen der elastisch verformbaren Haube aus der Gehäuseöffnung deutlich.

Vorzugsweise ist der Haubenrand gehäuseöffnungsseitig dem Profil der Gehäuseinnenwandung im Bereich der Gehäuseöffnung angeformt. Bei dieser bevorzugten Ausführungsform der Haube wird ein Drehen der Haube in der Gehäuseöffnung erschwert.

Vorzugsweise weist die Haube an einer haubenöffnungsabgewandten Innenwandung einen Anschlag für den Druckknopf auf. Der Druckknopf ist vorzugsweise gehäuseaußenseitig nicht sichtbar und nur über die Haube betätigbar. Ein Benutzer beabsichtigt durch Eindrücken der Haube den Druckknopf zu betätigen und damit das Druckschaltelement, insbesondere einer Taschenlampe ein- bzw. auszuschalten. Der Anschlag optimiert die Kraftübertragung von der Haube auf den Druckknopf.

Der Anschlag ist vorzugsweise als kurzer fester Zylinder ausgebildet, dessen Anschlagaußenwandung konzentrisch zu zylindrischen Haubeninnenwandung verläuft und es ist eine Rille zur Aufnahme des haubenseitigen Randes zwischen Anschlagaußenwandung und zylindrischer Haubeninnenwandung angeordnet.

Die Haubeninnenwandung ist grundsätzlich vorzugsweise zylindrisch ausgebildet. Die genannte bevorzugte Ausführungsform ermöglicht eine besonders günstige Aufnahme des Einsetzringes im Innern der Haube.

Die Erfindung wird im folgenden in einem Ausführungsbeispiel an Hand von Figuren erläutert. Dabei zeigen:
- Figur 1: erfindungsgemäßen Einsetzring in einer Grundstellung
- Figur 2: Einsetzring in einer gedehnten Stellung
- Figur 3: erfindungsgemäße Haube und
- Figur 4: Querschnitt einer Taschenlampe mit erfindungsgemäßer Druckknopfanordnung

Figur 1 zeigt einen Einsetzring 1, der eine Einsetzringhöhe H aufweist. Der Einsetzring 1 besteht aus einem umlaufenden Rechteckband, das dadurch gebildet wird, daß alternierend von einem haubenseitigen 2 und einem haubenöffnungsseitigen Rand 3 Aussparungen 4 in Richtung des jeweils anderen Randes abgehen. Der Einsetzring 1 weist in seiner ungedehnten Grundstellung einen entlang der Einsetzringhöhe H konstanten Durchmesser auf. Der Einsetzring 1 ist elastisch verformbar.

Figur 2 zeigt den Einsetzring 1 gemäß Figur 1 in einer elastisch verformten Stellung. Der Ringdurchmesser ist gegenüber dem Ringdurchmesser in der Grundstellung entlang der Einsetzringhöhe abschnittsweise verändert. In der vorliegenden Figur hat der haubenöffnungsseitige Rand 3 des Einsetzringes 1 einen größeren Durchmesser als der Einsetzring 1 in der Grundstellung und der haubenseitige Rand 2 einen kleineren Durchmesser als der Durchmesser des Einsetzringes 1 in der Grundstellung.

Figur 3 zeigt eine Außenansicht der Haube 5. Der Einsetzring 1 ist vollständig in der Haube 5 aufgenommen. Die Haube 5 hat einen Haubenrand 6, der gehäuseöffnungsseitig dem Profil einer Gehäuseinnenwandung angepaßt ist.

Figur 4 zeigt die in einer Taschenlampe eingebaute erfindungsgemäße Druckknopfanordnung 7. Die Druckknopfanordnung 7 ist zwischen einem Taschenlampenkopf 8 und einem Batteriegehäuse 9 angeordnet. Die Druckknopfanordnung 7 hat ein Gehäuse 10 mit einer Gehäuseöffnung 11. Das Gehäuse 10 ist im vorliegenden Fall als Übergangsabschnitt zwischen dem Batteriegehäuse 9 und dem Taschenlampenkopf 8 ausgebildet. Taschenlampeninnenseitig der Gehäuseöffnung 11 ist ein Druckschaltelement 12 angeordnet. Das Druckschaltelement 12 ist in ein Druckschaltelementgehäuse 13 fest eingeklemmt und somit in seiner Lage relativ zur Taschenlampe fixiert. Ein Druckknopf 14 des Druckschaltelementes 12 zeigt durch die Gehäuseöffnung 11 nach außen und ragt dabei teilweise durch die Gehäuseöffnung hindurch. Die Haube 5 gemäß Figur 3 ist in die Gehäuseöffnung 11 eingesetzt, eine Haubenaußenwandung berührt dabei die Gehäuseöffnung 11 umlaufend. Der Haubenrand 6 hintergreift die Gehäuseöffnung 11. Die Haube 5 weist an einer haubenöffnungsabgewandten Innenwandung einen integral ausgeformten Anschlag 15 auf. Der Anschlag 15 wirkt mit dem Druckknopf 14 zusammen und überträgt die von außen wirkende Kraft auf den Druckknopf 14. Eine Haubenöffnung 16 liegt auf dem Druckschaltelementgehäuse 13 auf. Der Anschlag 15 ist als kurzer fester Zylinder ausgebildet. Seine Außenwandung ist konzentrisch zur zylindrischen Haubeninnenwandung 17 ausgeformt. Zwischen der Anschlagaußenwandung und der zylindrischen Haubeninnenwandung 17 verläuft eine Rille 18. Der haubenseitige Rand 2 des Einsetzringes 1 ist in der Rille 18 aufgenommen.

Der Einsetzring 1 erschwert das Herauslösen der Haube 5 aus der Gehäuseöffnung 11. Zum einen ist der Einsetzring 1 weniger elastisch als die Haube 5, zum anderen wird durch das Zusammendrücken des haubenseitigen Randes 2 des Einsetzringes 1 der haubenöffnungsseitige Rand 3 des Einsetzringes 1 im Durchmesser vergrößert. Die Vergrößerung des Durchmessers des haubenöffnungsseitigen Randes 3 des Einsetzringes 1 führt zu einer Klemmwirkung zwischen Gehäuseöffnung 11 und Einsetzring 1 hinsichtlich der Haube 5. Beim Versuch die Haube 5 aus der Gehäuseöffnung 11 zu ziehen, wird der haubenseitige Rand 2 des Einsetzringes 1 zusammengedrückt und die Haube 5 durch die Klemmwirkung, wie oben beschrieben, im Gehäuse 10 festgehalten.

## Patentansprüche

1. Druckknopfanordnung mit
- einem Gehäuse (10), mit einer Gehäuseöffnung (11)
- einem Druckschaltelement (12), mit einem aus der Gehäuseöffnung (11) zeigenden Druckknopf (14)
- einer elastisch verformbaren Haube (5), mit einem die Gehäuseöffnung (11) hintergreifenden Haubenrand (6) und einer Haubeninnenwandung (17)
- einem Einsetzring (1), mit einer Einsetzringhöhe (H) und einer Ringaußenwandung, die an die Haubeninnenwandung (17) anschmiegbar ist und der vollständig in der Haube (5) zwischen der Haubeninnenwandung (17) und dem Druckknopf (14) aufnehmbar ist,
**dadurch gekennzeichnet, dass** der Durchmesser des Einsetzringes (1) entlang der Einsetzringhöhe (H) abschnittsweise elastisch veränderbar ist.

2. Druckknopfanordnung nach Anspruch 1, **dadurch gekennzeichnet, daß** der Einsetzring (1) einen haubenseitigen Rand (2) und einen haubenöffnungsseitigen Rand (3) aufweist und vom haubenseitigen Rand (2) und haubenöffnungsseitigen Rand (3) ausgehende Aussparungen (4) aufweist.

3. Druckknopfanordnung nach Anspruch 2, **dadurch gekennzeichnet, daß** die Aussparungen (4) abwechselnd vom haubenseitigen (2) und haubenöffnungsseitigen Rand (3) in Richtung des jeweils anderen Randes abgehen.

4. Druckknopfanordnung nach Anspruch 3, **dadurch gekennzeichnet, daß** die Aussparungen (4) rechteckig sind und in dem Einsetzring (1) ein umlaufendes Rechteckmuster ausbilden.

5. Druckknopfanordnung nach den vorgenannten Ansprüchen, **dadurch gekennzeichnet, daß** der Haubenrand (6) gehäuseöffnungsseitig dem Profil der Gehäuseinnenwandung im Bereich der Gehäuseöffnung (11) angeformt ist.

6. Druckknopfanordnung nach den vorgenannten Ansprüchen, **dadurch gekennzeichnet, daß** die Haube (5) an einer haubenöffnungsabgewandten Innenwandung einen Anschlag (15) für den Druckknopf (14) aufweist.

7. Druckknopfanordnung nach Anspruch 6, **dadurch gekennzeichnet, daß** der Anschlag (15) als kurzer fester Zylinder ausgebildet ist, dessen Anschlagaußenwandung konzentrisch zur zylindrischen Haubeninnenwandung (17) verläuft und eine Rille (18) zur Aufnahme des haubenseitigen Randes (2) zwischen Anschlagaußenwandung und zylindrischer Haubeninnenwandung (17) angeordnet ist.

## Claims

1. A push-button arrangement having
- a housing (10) with a housing opening (11)
- a press switch element (12) with a push button (14) directed out of the housing opening (11)
- a resiliently deformable cap (5) with a cap edge (6) engaging behind the housing opening (11) and with a cap inside wall (17)
- an insert ring (1), with an insert ring height (H) and with a ring outside wall able to hug the cap inside wall (17), receivable in its entirety in the cap (5) between the cap inside wall (17) and the push button (14),
**characterised in that** the diameter of the insert ring (1) is resiliently modifiable in portions along the height (H) of the insert ring.

2. A push-button arrangement according to claim 1, **characterised in that** the insert ring (1) has an edge (2) at the cap end and an edge (3) at the cap-opening end and has cut-outs (4) issuing from the edge (2) at the cap end and from the edge (3) at the cap-opening end.

3. A push-button arrangement according to claim 2, **characterised in that** the cut-outs (4) issue alternately from the edge (2) at the cap end and the edge (3) at the cap-opening end, extending in the direction of the other edge in the case in question.

4. A push-button arrangement according to claim 3, **characterised in that** the cut-outs (4) are rectangular and form a circumferential rectangular pattern in the insert ring (1).

5. A push-button arrangement according to any one of the preceding claims, **characterised in that** the cap edge (6) is, at the housing-opening end, adapted to the profile of the housing inside wall in the region of the housing opening (11).

6. A push-button arrangement according to any one of the preceding claims, **characterised in that** on an inside wall remote from the cap opening, the cap (5) has a stop (15) for the push button (14).

7. A push-button arrangement according to claim 6, **characterised in that** the stop (15) is in the form of a short fixed cylinder whose stop outside wall runs concentric with the cylindrical inside wall (17) of the cap, and a channel (18) to receive the edge (2) at the cap end is arranged between the outside wall of the stop and the cylindrical inside wall (17) of the cap.

## Revendications

1. Ensemble bouton poussoir pour lampe de poche, comprenant
- un boîtier (10) avec une ouverture de boîtier (11),
- un élément de commutation par poussée (12) avec un bouton poussoir dépassant l'ouverture de boîtier (11),
- un capot (5) élastiquement déformable, présentant un bord (6) en prise par derrière avec l'ouverture de boîtier (11) et une paroi interne de capot (17),
- une bague d'insertion (1) présentant une hauteur d'insertion (H) et une paroi annulaire qui peut être adaptée à la paroi interne de capot (17) et être logée entre cette paroi interne de capot (17) et le bouton poussoir (14),
**caractérisé en ce que** le diamètre de la bague d'insertion (1) peut varier élastiquement localement le long de la hauteur d'insertion (14).

2. Ensemble bouton poussoir selon la revendication 1, **caractérisé en ce que** la bague d'insertion (1) présente un bord (2) du côté du capot et un bord (3) du côté de l'ouverture du capot, ainsi que des évidements (4) partant du bord (2) et du bord (3).

3. Ensemble bouton poussoir selon la revendication 2, **caractérisé en ce que** les évidements (4) partent alternativement du bord (2) situé du côté du capot et du bord (3) situé du côté de l'ouverture du capot, en direction de l'autre bord.

4. Ensemble bouton poussoir selon la revendication 3, **caractérisé en ce que** les évidements (4) sont rectangulaires et forment dans la bague d'insertion (1) un dessin périphérique rectangulaire.

5. Ensemble bouton poussoir selon les revendications précédentes, **caractérisé en ce que** le bord de capot (6), situé du côté de l'ouverture du boîtier a sa forme adaptée au profil de la paroi interne du boîtier dans la zone de l'ouverture de boîtier (11).

6. Ensemble bouton poussoir selon les revendications précédentes, **caractérisé en ce que** le capot (5) présente sur sa paroi interne éloignée de l'ouverture de capot une butée (15) pour le bouton poussoir.

7. Ensemble bouton poussoir selon la revendication 6, **caractérisé en ce que** la butée (15) est un cylindre fixe court, dont la paroi externe est concentrique à la paroi interne de capot (17) et une rainure (18) est prévue entre la paroi externe de butée et la paroi cylindrique interne de capot (17) pour accueillir le bord (2) situé du côté du capot.
